# EUROPÄISCHE PATENTSCHRIFT

(11) **EP 0 383 148 B1**
(45) Veröffentlichungstag und Bekanntmachung des Hinweises auf die Patenterteilung: **20.04.1994**
(21) Anmeldenummer: 90102282.2
(22) Anmeldetag: 06.02.1990
(51) Int. Cl.: B65H 45/28, B65H 45/16

(54) **Falzapparat**
Folding apparatus
Appareil pour plier

(30) Priorität: 11.02.1989 DE 3904076
(43) Veröffentlichungstag der Anmeldung: 22.08.1990
(73) Patentinhaber: Albert-Frankenthal AG, D-67225 Frankenthal (DE)
(72) Erfinder: Prüm, Sebastian, D-6750 Kaiserslautern (DE)
(74) Vertreter: Munk, Ludwig, Dipl.-Ing.

(56) Entgegenhaltungen:
- DE-A- 1 611 292
- DE-A- 2 142 902
- DE-A- 2 822 137
- DE-B- 1 278 450
- US-A- 2 165 786
- US-A- 2 872 186

## Beschreibung

Die Erfindung betrifft einen Falzapparat gemäß Oberbegriff des Anspruchs 1.

Ein Falzapparat dieser Art ist aus der **DE-B-16 11 292** bekannt. Bei Falzapparaten dieser Art ergibt sich der Vorteil, daß unterschiedliche Formate hergestellt werden können, ohne daß der bei variablen Falzapparaten üblicherweise vorgesehene Querschneider mit nachgeordneter Beschleunigungsstrecke benötigt wird. Infolge der Geschwindigkeitsdifferenz zwischen der Bahn und den die Schneidwerkzeuge enthaltenden Zylinder müssen hierbei die herzustellenden Produkte an ihrem hinteren Ende von der Bahn bereits getrennt sein, bevor die Greifer das vordere Ende dieser Bahnabschnitte erfassen können. Dies hat zur Folge, daß das bei jedem Schnitt entstehende, vordere Bahnende vor seinem Einlauf in die Bandführung d.h. im Bereich des Zwickels zwischen der Schnittstelle und dem Beginn der Bandführung, ohne Führung ist. Es besteht daher die Gefahr, daß dieses vordere Trum wellig wird, was zu Falzungenauigkeiten im Verlauf der späteren Verarbeitung führen kann.

Aus der **DE-A-21 42 902** ergibt ich ein festformatiger Falzapparat mit einem mit Punkturen versehenen Falzmesser- und Punkturen Zylinder. Bereits aus diesem Grund eignet sich diese Anordnung nicht zur Verbesserung des gattungsgemäßen Standes der Technik. Bei der aus der **DE-A-21 42 902** entnehmbaren Anordnung ist zwar im Bereich des Messerzylinders eine sogenannte Blaseinrichtung vorgesehen, die einen das Bahnmaterial an die Zylinderoberfläche des Falzmesser- und Punkturenzylinders andrückenden Luftstrom erzeugen soll. Nachdem hierbei jedoch der Bahnanfang durch die Punkturen gehalten wird, kommt den genannten Blasdüsen keine Führungsfunktion zu. Abgesehen davon handelt es sich hierbei nicht um den Messern des Messerzylinders nachlaufende Blasdüsen. Vielmehr ist die Blaseinrichtung bei der bekannten Anordnung innerhalb des perforierten Messerzylinders stationär angeordnet. Die Wirksamkeit der bekannten Blaseinrichtung ist daher auf den Bereich beschränkt, der perforiert sein kann, was bei Verwendung austauschbarer Messbalken zu Unzuträglichkeiten führen kann. Die der Blaseinrichtung der bekannten Anordnung zugeführte Blasluft wird dementsprechend auch nicht gesteuert, sondern permanent zugeführt. Bei einem Einbau der aus der **DE-A-21 42 902** entnehmbaren Blaseinrichtung in eine gattungsgemaße Anordnung würden dementsprechend Schwierigkeiten auftreten, da der bei der gattungsgemäßen Anordnung nicht gehaltene Bahnanfang von der von der Blaseinrichtung permanent abgegebenen Blasluft unterspült würde.

Hiervon ausgehend ist es daher die Aufgabe der vorliegenden Erfindung, einen Falzapparat gattungsgemäßer Art hinsichtlich der Führung der Bahnabschnitte mit einfachen und kostengünstigen Mitteln zu verbessern.

Diese Aufgabe wird erfindungsgemäß durch die kennzeichnenden Maßnahmen des Anspruchs 1 gelöst.

Mit diesen Maßnahmen werden die Mängel des gattungsgemäßen Standes der Technik vollständig beseitig. Durch die von den Blasdüsen des Messerzylinders erzeugten Druckluftstrahlen wird das bei jedem Schnitt entstehende Bahnende auf dem gesamten Weg zwischen Schneidspalt und Beginn der Bandführung an den Greiferzylinder angedrückt und erfährt dabei die erforderliche Führung, so daß es in gestrecktem, ungewelltem Zustand in die Bandführung einläuft, was eine hohe Positionsgenauigkeit der vorderen Kante der Bahn bezüglich der Greifer des Greiferzylinders gewährleistet. Dennoch ist bei der erfindungsgemäßen Anordnung oberhalb der Bandführung eine mechanische Führung des Bahnanfangs durch die Leitzungen möglich. Da derartige Leitzungen wesentlich tiefer in den Zwickel zwischen Messerzylinder und Greiferzylinder eingreifen können, als die Bandführung, ergibt sich hierbei ein besonders zuverlässiger Betrieb. Dadurch, daß die einander benachbarten Leitzungen mit gegenseitigem Abstand angeordnet sind und die Blasdüsen des Messerzylinders hierzu auf Lücke gesetzt sind, so daß sie zwischen benachbarten Leitzungen hindurchblasen können, wird die Wirkung der Blasdüsen durch die genannten Leitzungen nicht behindert. Die von den Blasdüsen des Messerzylinders abgegebenen Druckluftstrahlen sind dementsprechend in vorteilhafter Weise nicht nur oberhalb der Leitzungen wirksam, sondern auch im Bereich der Leitzungen. Der Bahnanfang wird dementsprechend, wie schon erwähnt, bis zu seinem Einlauf in die Bandführung zuverlässig an den Greiferzylinder angedrückt, was eine hohe Genauigkeit gewährleistet.

Ein weiterer Vorteil der erfindungsgemäßen Kombination ist darin zu sehen, daß hierbei zwischen der Bahn und der feststehenden Leiteinrichtung einerseits bzw. dem Greiferzylinder andererseits ein Luftpolster gebildet bzw. jedenfalls nicht abgebaut wird, was eine Schonung der Oberfläche der Bahn gewährleistet. Dies gilt insbesondere für die der festen Leiteinrichtung zugewandten Oberfläche der Bahn, die durch die vom Messerzylinder abgegebenen Druckluftstrahlen beaufschlagt wird. auf der gegenüberliegenden, dem Greiferzylinder zugewandten Seite wird in vorteilhafter Weise jedenfalls keine Luft abgesaugt, was auch hier ein gewisses Luftpolster ermöglicht. Die erfindungsgemäßen Maßnahmen ergeben dementsprechend eine hohe Genauigkeit, hohe Zuverlässigkeit und ausgezeichnete Schonung der Produkte.

Vorteilhafte Ausgestaltungen und zweckmäßige Fortbildungen der übergeordneten Maßnahmen sind in den Unteransprüchen angegeben. So können die Düsen beim Durchlaufen des Schneidspalts und des an diesen sich anschließenden Zwickels aktivierbar und außerhalb hiervon passivierbar sein. Hiermit läßt sich der Energieverbrauch in Grenzen halten. Gleichzeitig ist sichergestellt, daß durch die Luftströmung verursachte Störungen anderer Arbeitsvorgänge ausgeschaltet sind.

In weiterer Fortbildung der übergeordneten Maßnahmen kann der die Düsen enthaltende Zylinder im Bereich wenigstens eines Lagerzapfens mit wenigstens einer mit den Blasdüsen verbundenen, radial ausmündenden Anschlußbohrung versehen und im Bereich der Anschlußbohrung von einem Gegenverdrehen sicherbaren Block umfaßt sein, der von einem an ein eine Druckdifferenz erzeugenden Aggregat angeschlossenen Versorgungskanal durchsetzt ist, dessen innere Mündung von der Mündung der Anschlußbohrung überfahren wird. Diese Maßnahmen ergeben eine einfache Selbststeuerung der Düsenaktivierung durch die Zylinderdrehung.

Zweckmäßig kann dabei der Block bezüglich der Achse des zugeordneten Zylinders schwenkbar und feststellbar sein, was eine einfache Einstellung der Aktivierungsphase ermöglicht.

Weitere vorteilhafte Ausgestaltungen und zweckmäßige Fortbildungen der übergeordneten Maßnahmen sind in den restlichen Unteransprüchen angegeben.

Nachstehend wird ein Ausführungsbeispiel anhand der Zeichnung näher erläutert.

Hierbei zeigen:
- Figur 1: eine schematische Seitenansicht eines erfindungsgemäßen Falzapparats,
- Figur 2: eine Draufsicht auf die stationäre Leiteinrichtung,
- Figur 3: eine Draufsicht auf den mit Blasdüsen versehenen Messerzylinder und
- Figur 4: eine Stirnansicht des Messerzylinders.

Der der Figur 1 zugrundeliegende Falzapparat umfaßt einen Messerzylinder 1 , einen an diesen angestellten Sammelzylinder 2 und einen mit diesem zusammenwirkenden Falzklappenzylinder 3. Der Messerzylinder 1 ist mit zwei um 180° gegeneinander versetzten Messern 4 versehen, die zur Bildung eines Querschnitts mit auf dem Sammelzylinder 2 angeordneten Gegenmessern 5, in Form von Schneidnuten oder Gegenhalteschienen oder dergleichen, zusammenwirken. Der Sammelzylinder 2 ist ein dreiteiliger Zylinder. Dementsprechend sind drei um 120° gegeneinander versetzte Gegenmesser 5 vorgesehen. Der Sammelzylinder 2 ist ferner mit den Gegenmessern 5 zugeordneten, gegenüber diesen in Drehrichtung nach vorne versetzten Greifern 6 und mit zwischen den Greifern 6 und den zugeordneten Gegenmessern 5 angeordneten Falzmessern 7 versehen. Diese wirken mit Falzklappen 8 des Falzklappenzylinders 3 zusammen, der wie der Messerzylinder 1 als zweiteiliger Zylinder ausgebildet ist.

Die Zylinder 1, 2, 3 werden mit von der Geschwindigkeit der in den Schneidspalt zwischen dem Messerzylinder 1 und dem Sammelzylinder 2 einlaufenden Bahn 9 unabhängiger, gleicher Umfangsgeschwindigkeit angetrieben, so daß unterschiedliche Abschnittlängen herstellbar sind. Die Greifer 6 und Falzmesser 7 des Sammelzylinders 2 und mit den Falzmessern die Falzklappen 8 des Falzklappenzylinders 3 sind formatabhängig einstellbar. Die Greifer 6 sind so gesteuert, daß sie das vordere Produktende erst erfassen, nachdem das hintere Ende durch einen Querschnitt von der Bahn 9 getrennt ist und der so hergestellte Bahnabschnitt 9a die von der Bahngeschwindigkeit abweichende Zylinderumfangsgeschwindigkeit annehmen kann.

Der vom Messerzylinder 1 in Drehrichtung zum Falzklappenzylinder 3 führende Umfangsbereich des Sammelzylinders 2 ist von einer Bandführung 10 umfaßt, die mit Zylinderumfangsgeschwindigkeit angetrieben wird. Die Bandführung 10 hält den bei jedem Querschnitt entstehenden Bahnanfang bzw. die Bahnabschnitte 9 in Anlage am Sammelzylinder 2, so daß die Greifer 6 die Abschnittvorderkante erfassen können. Die Bänder der Bandführung 10 werden durch im Auslaufbereich des Schneidspalts zwischen dem Messerzylinder 1 und dem Sammelzylinder 2 und im Einlaufbereich des Falzspalts zwischen dem Sammelzylinder 2 und dem Falzklappenzylinder 3 angeordnete Umlenkwalzen 11 umgelenkt.

Zwischen der Schnittstelle und der benachbarten Umlenkwalze 11 ergibt sich zwangsläufig ein gewisser Abstand. Um den bei jedem Schnitt entstehenden, freien Bahnanfang vor seinem Einlauf in den Spalt zwischen der Bandführung 10 und dem Sammelzylinder 2 in zuverlässige und saubere Anlage am Sammelzylinder 2 zu bringen und eine Wellenbildung des Bahnmaterials zu verhindern, ist der Messerzylinder 1 mit seinen Messern 4 nachlaufenden Blasdüsen 12 versehen, die beim Durchlaufen des Schneidspalts und des hieran sich anschließenden Zwickels an eine Druckluftquelle anschließbar sind. Durch den Staudruck der aus den Blasdüsen 12 austretenden Luftstrahlen wird das Bahnmaterial an den Sammelzylinder 2 angedrückt, wie in Figur 1 durch den Pfeil 13 angedeutet ist. Die Blasdüsen 12 werden einfach durch Radial- oder Sekantenbohrungen gebildet, von denen weitere Bohrungen abgehen können, so daß sich in Umfangsrichtung reihenmäßig hintereinander angeordnete Blasdüsen 12 ergeben. Selbstverständlich ist es möglich, den Düsenausgang mit Nippeln zu bestücken, die einstellbar sein können und eine starke Strahlbündelung ermöglichen. In Zylinderlängsrichtung sind die Blasdüsen 12 gleichmäßig über die Zylinderlänge verteilt. Zusätzlich oder alternativ zu den Blasdüsen 12 des Messerzylinders 1 könnte der Sammelzylinder 2 mit den Gegenmessern 5 nachlaufenden, an eine Vakuumquelle anschließbaren Saugdüsen versehen sein, durch die das Bahnmaterial an den Sammelzylinder 2 angezogen werden könnte.

Im dargestellten Ausführungsbeispiel ist im Bereich des an den Schneidspalt sich anschließenden Zwickels eine den Abstand zwischen dem Schneidspalt und der Bandführung 10 überbrückende, stationäre Leiteinrichtung 14 vorgesehen, die eine mechanische Führung des aus dem Schneidspalt auslaufenden Materials gewährleistet. Diese Leiteinrichtung besteht, wie am besten aus Figur 2 erkennbar ist, aus mehreren, mit Abstand nebeneinander angeordneten Leitzungen 15. Diese sind so voneinander beabstandet, daß die Blasdüsen 12 zwischen ihnen durchblasen können, wie in Figur 2 durch Pfeil 13 angedeutet ist. Die Blasdüsen 12 sind dementsprechend in Zylinderlängsrichtung bezüglich der Leitzungen 15 auf Lücke gesetzt. Die Leitzungen 15 sind auf einer über die Maschinenbreite durchgehenden Traverse 16 aufgenommen. Diese ist, wie Figur 1 erkennen läßt, so angeordnet, daß sie die den Zwischenraum 17 zwischen benachbarten Leitzungen 15 durchdringenden Luftstrahlen nicht behindert, d. h. die zylinderseitigen Flanken der im Querschnitt etwa dreieckförmigen Leitzungen 15 sind zumindest teilweise freigelassen.

Die Blasdüsen 12 sind, wie am besten aus Figur 3 erkennbar ist, über eine im Bereich der Achszapfen 18 des Messerzylinders 1 vorgesehene Drehdurchführung 19 und ein zylinderseitiges Bohrungssystem an eine Druckluftquelle, hier in Form einer an das betriebsinterne Druckluftnetz angeschlossenen Druckluftleitung 20 angeschlossen. Um eine einfache Selbststeuerung der Druckluftbeaufschlagung der Blasdüsen 12 beim Durchlaufen des Schneidspalts und des hieran sich anschließenden Zwickelbereichs zu erreichen, können die den gegeneinander versetzten Messern 4 des Messerzylinders 1 zugeordneten Blasdüsen über eigene, im Bereich desselben oder verschiedener Achszapfen 18 angeordnete Drehdurchführungen 19 und diesen zugeordnete Bohrungssysteme mit Druckluft versorgt werden. Das den jeweils einem Messer 4 nachlaufenden Blasdüsen 12 jeweils zugeordnete Bohrungssystem führt, wie Figur 3 weiter erkennen läßt, von den die Blasdüsen 12 bildenden Radialbohrungen zu einer stirnseitig verschlossenen, über die Zylinderlänge durchgehenden Axialbohrung 21, von der die die Blasdüsen 12 bildenden Radialbohrungen abgehen und die über eine umfangsseitig ebenfalls verschlossene Radialbohrung 22 mit einer zentralen, stirnseitig verschlossenen Axialsackbohrung 23 verbunden ist, von der eine radiale Anschlußbohrung 24 abgeht. Diese befindet sich im Bereich einer über die Gestellwandung 25 hinausgehenden Verlängerung des Achszapfens 18.

Die Drehdurchführung 19 enthält einen mit einer zylinderachsparallelen Bohrung versehenen Block 26, der auf die die Anschlußbohrung 24 enthaltende Verlängerung des Achszapfens 18 aufgesteckt ist. Der bezüglich der Zylinderachse schwenkbare Block 26 ist mittels einer Halteschraube 27 mit der benachbarten Gestellwandung 25 verbindbar und so gegen Verdrehung sicherbar. In axialer Richtung ist der Block 26 durch Spannringe und Distanzbüchsen gesichert. Der Block 26 ist mit einer einen Verrsogungskanal 28 bildenden Radialbohrung versehen, an deren umfangsseitiges Ende die Druckluftleitung 20 anschließt und die bis zur zylinderachsparallelen Bohrung des Blocks 26 durchgeht. Die dortige, innere Mündung des Versorgungskanals 28 wird dementsprechend bei jeder Umdrehung des Messerzylinders 1 vom im Bereich des Umfangs des Achszapfens 18 sich befindenden Ende der Anschlußbohrung 24 überfahren, wobei eine Druckluftbeaufschlagung der Blasdüsen 12 erfolgt. Zum Anschluß der Druckluftleitung 20 an das äußere Ende des Versorgungskanals 28 kann ein Nippel vorgesehen sein.

Um den Winkelbereich, in welchem eine Druckluftbeaufschlagung der Blasdüsen 12 erfolgen soll, einzustellen, wird einfach die Halteschraube 27 gelöst und der Block 26 entsprechend verdreht. Dieser ist dementsprechend, wie am besten aus Figur 4 erkennbar ist, mit einem von der Halteschraube 27 durchgriffenen, zur Zylinderachse konzentrischen Langloch 29 versehen.

Im dargestellten Ausführungsbeispiel ist in den Block 26 eine Büchse 30 eingesetzt, die eine umfangsseitige Aussparung 31 aufweist, in welche der Versorgungskanal 28 einläuft. Die Aussparung 31 bildet dabei praktisch eine Steuerkammer zur Verlängerung der Druckluftbeaufschlagung der Blasdüsen 10 über den dem Durchmesser der den Versorgungskanal 28 bildenden Radialbohrung entsprechenden Winkelbereich hinaus. Die Aussparung 31 erstreckt sich dementsprechend über einen Umfangswinkel, der etwa dem Winkelabstand zwischen der Schnittstelle und der benachbarten Umlenkwalze 11 entspricht.

## Patentansprüche

1. Falzapparat mit einem unabhängig von der Geschwindigkeit der zugeführten Bahn (9) antreibbaren Messerzylinder (1), der zur Herstellung von Bahnabschnitten (9a) mit einem Gegenzylinder (2) zusammenwirkt, der mit Greifern (6) für die Abschnittvorderkanten versehen ist und dessen den Schneidspalt verlassender Umfangsbereich von einer Bandführung (10) umfaßt ist, **dadurch gekennzeichnet, daß** der Messerzylinder (1) im seinen Messern (4) nachlaufenden Bereich mit zum gegenüberliegenden Zylinder (2) hin gerichteten Blasdüsen (12) versehen ist, die an eine Druckluftquelle anschließbar sind und daß im Bereich des an den Schneidspalt sich anschließenden Zwickels eine der Bandführung (10) zugeordnete, stationäre Leiteinrichtung (14) angeordnet ist, die aus mit Abstand nebeneinander angeordenten Leitzungen (15) besteht, bezüglich derer die Düsen (12) auf Lücke gesetzt sind.

2. Falzapparat nach Anspruch 1, **dadurch gekennzeichnet, daß** die Düsen (12) beim Durchlaufen des Schneidspalts und des an diesen sich anschließenden Zwickels aktivierbar und außerhalb hiervon passivierbar sind.

3. Falzapparat nach einem der vorhergehenden Ansprüche, **dadurch gekennzeichnet, daß** die Leitzungen (15) auf einer durchgehenden Traverse (16) aufgenommen sind, welche die zylinderseitigen Flanken der Seitzungen 815) zumindest teilweise freiläßt.

4. Falzapparat nach einem der vorhergehenden Ansprüche, **dadurch gekennzeichnet, daß** jeweils mehrere, reihenmäßig hintereinander angeordnete Düsen (12) vorgesehen sind.

5. Falzapparat nach einem der vorhergehenden Ansprüche, **dadurch gekennzeichnet, daß** der die Düsen (12) enthaltende Zylinder (1) im Bereich wenigstens eines Achszapfens (18) mit wenigstens einer mit den Düsen (12) verbundenen, radial ausmündenden Anschlußbohrung (24) versehen und im Bereich der Anschlußbohrung (24) von einem gegen Verdrehen sicherbaren Block (26) umfaßt ist, der von einem an ein eine Druckdifferenz erzeugenden Aggregat angeschlossenen Versorgungskanal (28) durchsetzt ist, dessen innere Mündung von der äußeren Mündung der Anschlußbohrung (24) überfahren wird.

6. Falzapparat nach Anspruch 5, **dadurch gekennzeichnet, daß** der Block (26) bezüglich der Achse des zugeordnten Zylinders (1) schwenkbar und feststellbar ist.

7. Falzapparat nach Anspruch 5 oder 6, **dadurch gekennzeichnet, daß** der Versorgungskanal (28) mündungsseitig in eine Steuerkammer (31) ausläuft, deren Erstreckung in Umfangsrichtung größer als der Durchmesser der vorbeilaufenden Anschlußbohrung (24) ist.

8. Falzapparat nach einem der vorhergehenden Ansprüche 5 bis 7, **dadurch gekennzeichnet, daß** in den Block (26) eine die Steuerkammer (31) enthaltende Büchse (30) eingesetzt ist.

## Claims

1. A folder comprising a knife cylinder (1) able to be driven independently of the speed as the fed web (9) and which cooperates with a mating cylinder (2) for the production of web sections (9a), said mating cylinder (2) being provided with grippers (6) to engage the leading edges of the sections and the peripheral part thereof leaving the cutting gap being encircled by a belt guide (10), characterized in that in its part following its knives (4) the knife cylinder (1) is provided with jet nozzles (12) directed towards the opposite cylinder (2), which nozzles are able to be connected with a source of compressed air and in that in the widening space following the cutting gap, a stationary guide device (14) is arranged which is associated with the belt guide (10), said guide device (14) consisting of adjacently arranged guide lugs (15) with whose gaps the nozzles (12) are aligned.

2. The folder as claimed in claim 1, characterized in that on moving through the cutting gap and the widening part adjoining the same the nozzles (12) are able to be activated and outside thereof to be passivated.

3. The folder as claimed either of the preceding claims, characterized in that the guide lugs (15) are mounted on a continuous crosspiece (16), which at least partly leaves the flanks of the guide lugs (15) on the cylinder side uncovered.

4. The folder as claimed in any one of the preceding claims, characterized in that in each case a plurality of nozzles (12) are provided one after the other in a row.

5. The folder as claimed in any one of the preceding claims, characterized in that the cylinder (1) having the nozzles (12) is provided adjacent to at least one trunnion with at least one connection hole (24) opening radially and connected with a nozzles (12) and adjacent to the connection hole (24) is encompassed by a block (26) locked against rotation and having a supply duct (28) connected with a unit producing a differential pressure, the inner opening of the duct (28) being swept by the outer opening of the connection duct (24).

6. The folder as claimed in claim 5, characterized in that the block (26) is able to be pivoted and locked in position in relation to the axis of the associated cylinder (1).

7. The folder as claimed in claim 5 or in claim 6, characterized in that on an opening end thereof the supply duct (28) merges with a control chamber (31) whose extent in the peripheral direction is larger than the diameter of the connection hole (24) moving past it.

8. The folder as claimed in any one of the claims 5 through 7, characterized in that a bushing (30) comprising the control (31) is set in the block (26).

## Revendications

1. Appareil de pliage comprenant un cylindre de coupe (1) qui peut être entraîné indépendamment de la vitesse de la bande (9) qui défile, qui coopère avec un contre-cylindre (2) pour la fabrication de sections de bande (9a), qui est muni de griffes (6) pour les arêtes antérieures des sections et dont la zone péripherique quittant la fente de coupe est entourée par un guidage de bande (10), caractérisé en ce que le cylindre de coupe (1) est muni, dans la zone faisant suite à ces lames (4), de tuyères de soufflage (12) orientées vers le cylindre opposé (2), qui peuvent être raccordées à une source d'air sous pression, et en ce que, dans la zone du coin qui se raccorde à la lente de coupe, est disposé un mécanisme conducteur stationnaire (14) attribué au guidage de bande (10), qui est constitue de languettes conductrices (15) disposées les unes à côté des autres, tout en étant mutuellement espacées, par rapport auxquelles les tuyères (12) sont disposées en chicane.

2. Appareil de pliage selon la revendication 1, caractérisé en ce que les tuyères (12) peuvent être rendues actives lors du passage en continu de la fente de coupe et du coin se raccordant à cette dernière, et peuvent être rendues passives par ailleurs.

3. Appareil de pliage selon l'une quelconque des revendications précédentes, caractérisé en ce que les languettes conductrices (15) viennent se disposer sur une traverse continue (16) qui laisse libre au moins partiellement les flancs des languettes conductrices (15) côté cylindre.

4. Appareil de pliage selon l'une quelconque des revendications précédentes, caractérisé en ce qu'on prévoit respectivement plusieurs tuyères (12) disposées en série les unes derrière les autres.

5. Appareil de pliage selon l'une quelconque des revendications précédentes, caractérisé en ce que le cylindre (1) contenant les tuyères (12) est muni, dans la zone d'au moins un tourillon (18), d'au moins un alésage de raccordement (24) à orifice radial relié aux tuyères (12) et est entouré, dans la zone de l'alésage de raccordement (24), d'un bloc (26) apte à être fixé pour résister à la torsion, qui est traversé par un canal d'alimentation (28) raccordé à un agrégat procurant une différence de pression, dont l'orifice interne est dépassé par l'orifice externe de l'alésage de raccordement (24).

6. Appareil de pliage selon la revendication 5, caractérisé en ce que le bloc (26) peut pivoter et être fixé par rapport à l'axe du cylindre (1) qui lui est attribué.

7. Appareil de pliage selon la revendication 5 ou 6, caractérisé en ce que le canal d'alimentation (28) débouche côté orifice dans une chambre de commande (31) dont l'étendue en direction périphérique est supérieure au diamètre de l'alésage de raccordement (24) qui passe devant.

8. Appareil de pliage selon l'une quelconque des revendications précédentes 5 à 7, caractérisé en ce que, dans le bloc (26), est insérée une douille (30) contenant la chambre de commande (31).
